# FASCICULE DE BREVET EUROPEEN

(11) **EP 0 109 361 B1**
(45) Date de publication et mention de la délivrance du brevet: **27.08.1986**
(21) Numéro de dépôt: 83810512.0
(22) Date de dépôt: 08.11.1983
(51) Int. Cl.: B65D 83/14

(54) **Régulateur de poussée**
Schubregler
Actuating regulator

(30) Priorité: 10.11.1982 CH 6534/82
(43) Date de publication de la demande: 23.05.1984
(73) Titulaire: Werding, Winfried Jean, CH-1009 Pully (CH)
(72) Inventeur: Werding, Winfried Jean, CH-1009 Pully (CH)
(74) Mandataire: Gasser, François W. (CH)

## Description

La présente invention a pour objet un régulateur de poussée selon le préambule de la revendication 1 afin de maintenir constant au moins approximativement le débit du produit par unité de temps lors de l'expulsion de ce dernier hors du récipient, et cela nonobstant la chute de pression qui est proportionnelle au volume de produit expulsé, lorsque la source de pression est constituée par un agent propulsif tel qu'un gaz comprimé, par exemple de l'air ou de l'azote.

Un tel régulateur est connu de la demande de brevet européenne no 81902294.8, publiée comme document WO 82/00450.

Dans un récipient ou un flacon aérosol la poussée résulte de la pression qui agit sur la surface du produit à l'intérieur du récipient. Afin de la tenir plus ou moins constante pendant toute la durée d'utilisation du récipient, on s'est servi d'hydrocarbures chlorofluorés du type Fréon comme agent propulsif des aérosols. Pour contribuer à la protection de la ceinture d'ozone qui protège notre globe contre un rayonnement ultra-violet excessif, de nombreux pays interdisent cependant l'utilisation de tels agents propulsifs.

Dès lors on a de plus en plus recours aux mélanges propane-butane ou à l'éther diméthylique comme agents propulsifs. Si le Fréon est dange- . reux pour l'environnement, le propane-butane et l'éther diméthylique constituent un danger par leur caractère explosif.

On a essayé d'utiliser du C0₂, N₂, N₂0 ou simplement de l'air comprimé comme agent propulsif. L'utilisation de ces gaz se heurte cependant au fait qu'au fur et à mesure de l'expulsion du produit du récipient il en résulte, par l'augmentation du volume restant dans le récipient, une chute de pression, proportionnelle à cette augmentation, et par conséquence une diminution du débit par unité de temps. De plus, si le produit est pulvérisé, on constate en même temps une augmentation de la dimension des gouttelettes, de sorte à ce que le spray devient de plus en plus mouillé, ce qui est inacceptable, tout au moins pour certaines applications. Il faut aussi éviter l'utilisation de C0₂ et de N₂0, parce que ces gaz sont partiellement absorbés par le produit à pulvériser, qui de ce fait sont expulsés avec celui-ci, ce qui provoque un débit résiduel sous forme de gouttes, après la fermeture de la valve. Ces problèmes peuvent partiellement être résolus par l'utilisation d'un gicleur tel que décrit dans le brevet USA no 4,260,110 qui permet de pulvériser finement des produits avec une faible pression purement mécanique, donc sans aucun gaz propulsif connu qui, par sa force d'expansion sous pression atmosphérique, fait exploser les gouttelettes lorsqu'elles sortent de la buse. Dans ce gicleur connu c'est uniquement le «mechanical break-up» qui assure, même avec des pressions inférieures à 2 bar, une bonne pulvérisation.

Toutefois en utilisant ce gicleur avec des récipients aérosols et des gaz comprimés comme agents propulsifs, on constate un grand débit de produit par unité de temps avec pulvérisation fine lorsque le récipient est rempli au maximum et se trouve sous haute pression, et un faible débit par unité de temps avec une pulvérisation toujours fine, lorsque la pression a diminué suite à l'évacuation du produit.

Afin de résoudre ce problème de débits variables en fonction d'une chute de pression dans le récipient, la demande de brevet européenne précitée propose un régulateur de poussée, à l'aide duquel on maintient au moins approximativement constant le débit par unité de temps d'un produit expulsé d'un récipient sous pression, nonobstant la chute de pression agissant sur le produit à l'intérieur du récipient. Ce régulateur présente, dans un canal d'évacuation, un piston différentiel, dont la dimension par rapport à celle du canal d'évacuation est telle, qu'une section minimale de passage pour l'évacuation du produit subsiste à tout moment de l'expulsion. Le piston différentiel présente aux extrémités des surfaces de dimensions différentes, la surface la plus grande étant opposée au flux du produit. Il s'appuie sur un ressort qui est taré de sorte à ce que sous l'action d'une pression d'une valeur prédéterminée dans le récipient, il est comprimé afin de prendre und première position de fin de course, par laquelle il réduit la section de passage du canal d'évacuation à une section minimale et que proportionnellement à la chute de pression dans le récipient, suite à l'évacuation du produit du récipient, le ressort se détend et déplace le piston, ce qui résulte en une augmentation progressive de la section de passage du canal d'évacuation, jusqu'à ce que le piston atteint une deuxième position de fin de course, dès qu'une pression minimale prédéterminée s'installe dans le récipient. La forme du piston par rapport à celle du canal d'évacuation est choisie de sorte que par son déplacement il assure que le produit résultant de la multiplication de la pression dans le récipient par la section de passage du canal d'évacuation, demeure, au moins approximativement, constante.

Chacune des formes d'exécution proposées dans la demande européenne précitée présente des insuffisances et des désavantages, tels que perméabilité trop élevée des membranes à la pression vapeur, prix trop élevé des pièces injectées en matière synthétique, dû à la rigidité requise et une régulation et par conséquent une pulvérisation saccadée dû à un mouvement axial de va-et-vient du piston différentiel.

Le but de la présente invention est de proposer un régulateur amélioré qui permet, en commun avec le gicleur tel que décrit dans le brevet américain no 4,260,110 précité, d'obtenir un débit constant par unité de temps, nonobstant la chute de pression s'installant au fur et à mesure que le récipient est vidé de son contenu dans le récipient aérosol ayant comme agent propulsif un gaz comprimé tel que l'azote ou l'air.

Selon l'invention ce but est atteint par un régulateur tel que défini dans la revendication 1. Différentes caractéristiques de ce régulateur sont comprises dans les sous-revendications.

Les détails de la présente invention ressortent de la description qui suit, portant sur des exemples d'exécutions préférentielles illustrées au dessin annexé qui présente à la
fig. 1 une vue en coupe d'une première forme d'exécution du régulateur, réglant le débit sans avoir recours à des turbulences et placé sur une valve ouverte d'un récipient aérosol dans un poussoir muni d'un gicleur;
fig. 2 une vue en coupe d'une deuxième forme d'exécution du régulateur, réglant le débit à l'aide de turbulences, placé sur une valve fermée d'un récipient aérosol dans un poussoir muni d'un gicleur;
fig. 3 le régulateur de la fig. 2 dans le cas de la valve ouverte;
fig. 4 une vue en perspective partiellement en coupe sur un détail du régulateur et du gicleur selon la fig. 2;
fig. 5 un piston différentiel tel qu'il est utilisé dans les formes d'exécution du régulateur selon les figs. 1 et 2;
fig. 6 une vue éclatée en perspective d'une troisième forme d'exécution du régulateur logé dans un cylindre de montage, avec le gicleur, et à la
fig. 7 un diagramme qui montre l'effet de régulation du débit de produit par unité de temps obtenu par l'utilisation du régulateur selon l'invention en commun avec le gicleur selon le brevet américain no 4,260,110, comparé aux débits obtenus sans régulateur.

Dans la fig. 1, un poussoir 6 est muni d'une cage 1 qui présente un canal d'évacuation 8a avec une section de grand diamètre 39, une section de diamètre moyen 40 et une section de petit diamètre 50. Ce canal d'évacuation débouche dans un canal d'alimentation 60 pour un gicleur 5 et comporte un piston différentiel 2, dont le côté amont 14 présente un grand diamètre, coopérant avec la section de diamètre moyen 40 et qui présente une chambre 17 qui sert de point d'appui a une colonne d'un produit 18, tandis que son côté aval 12 présente un petit diamètre et une extrémité 12a ayant une forme aérodynamique pour réduire les turbulences qui peuvent se créer lors de l'évacuation du produit 18 par le canal d'évacuation 8a. Un bord inférieur amont 61 du canal d'alimentation 60 se trouve situé à une distance A de l'extrémité 12a du piston différentiel, distance qui doit être suffisamment grande pour que les turbulences qui se créent autour de l'extrémité 12a, malgré sa forme aérodynamique, puissent s'agglomérer, afin d'atteindre un flux laminaire du produit 18, avant que celui-ci passe le bord inférieur amont 61 du canal d'alimentation 60. De plus, la section de petit diamètre 50 du canal d'évacuation de la cage 1 présente en face de l'entrée du canal d'alimentation 60 une paroi courbe 41, destinée à éviter la formation d'autres turbulences, par exemples crées par des angles, et à faciliter l'écoulement du flux laminaire du produit 18 vers le gicleur 5. Le piston différentiel 2 est muni d'un épaulement 15, sur lequel s'appuie un ressort 3, et de rainures 16 et 16a, par lesquelles le produit 18 peut s'écouler, même su le piston différentiel 2 occupe une première position de fin de course aval dans laquelle le ressort est comprimé à bloc. L'épaulement 15 sert aussi de butée de limitation de course du piston différentiel 2, lorsque celui-ci est déplacé en direction aval par le produit 18 sous la pression d'expulsion la plus élevée qui peut régner dans le récipient. Au fur et à mesure que baisse la pression d'expulsion, le ressort 3 se détend et pousse le piston différentiel en direction amont, jusqu'à ce qu'il atteint une deuxième position de fin de course dans laquelle il s'appuie sur une douille de serrage 20 qui se trouve adaptée sur un piston 35 d'une valve aérosol non représentée se trouvant à l'intérieur d'une ferrule 31. Sur son pourtour la ferrule 31 porte une cheminée 53 qui sert de guidage axial à un poussoir 6, afin d'éviter un basculement trop prononcé de ce dernier. Un faible basculement étant inévitable, car la longueur du poussoir 6, dont le seul point d'appui est le piston 35 qui ne peut pas être trop guidé pour des raisons techniques. On pourrait également limiter ce basculement gênant à l'aide d'une jupette solidaire de la douille 20 et qui coiffe la ferrule 31.

Lorsqu'on actionne le poussoir 6 pour la première fois après le remplissage du récipient et de ce fait le produit 18 est expulsé de ce dernier avec la pression la plus forte, le piston différentiel 2 est déplacé en direction aval non seulement par la poussée du produit 18, mais aussi par une force d'aspiration, créée à l'entrée du canal d'alimentation 60 par la détente du produit sous pression et par un tourbillonnement imprimé au produit 18. Si le ressort 3 serait taré uniquement en fonction de la poussé du produit 18 et non pas en plus en fonction de cette force d'aspiration, il est trop faible pour vaincre, au début de la régulation, ces deux forces aditionnelles (force d'aspiration et tourbillonnement). Le piston différentiel resterait donc stationnaire et ne se délacerait pas en direction amont. Dès que par une certaine évacuation de produit 18 la pression d'évacuation baisse, le ressort pousserait soudainement le piston différentiel 2 dans une position de régulation, qui cor- responderait à la pression résiduelle. Pour éviter une telle régulation insuffisante et afin d'obtenir un déplacement continu du piston différentiel 2 dès le début de l'expulsion du produit 18, il faut utiliser un ressort différentiel qui sur une première partie de la course de détente fournit plus de force que sur le reste de la course.

La fig. 2 montre une deuxième forme d'exécution préférentielle du régulateur selon l'invention, logée dans le poussoir 6 qui sert d'élément d'ouverture d'une valve 25 constituée d'un corps 26, d'un siège 27, d'un joint intérieur 28, d'un joint extérieur 29, d'un ressort 30 et de la ferrule 31, un tube plongeur n'étant pas représenté. Le poussoir 6 présente une tige 32, munie d'une conduite 33, parallèle à l'axe de la tige 32 et une conduite perpendiculaire 34. La tige 32 est insérée dans le siège 27 de la valve 25 de sort que le siège 27 obture l'entrée de la conduite 33. La conduite perpendiculaire 34 est placée de sorte que son entrée se trouve normalement insérée dans la partie supérieure du joint 28. Cette disposition des conduites 33 et 34 s'est imposée du fait qu'aucune valve aérosol du commerce expérimentée n'est étanche immédiatement après la fermeture, après usage. Lorsque l'agent propulsif est un gaz soluble, comme le Fréon par exemple, il y a une pulvérisation pratiquement instantanée du produit 18 à la sortie du gicleur 5 et l'écoulement du produit après la fermeture de la valve 25 s'effectue sans problème. Mais lorsqu'on utilise comme agent propulsif du gaz comprimé tel que de l'air ou l'azote, ainsi que préconisé pour le régulateur selon l'invention, le produit expulsé ne contient aucun agent qui, par sa force d'expansion sous pression atmosphérique, ferait pulvériser instantanément le produit qui s'écoule encore de la valve 25, même après sa fermeture, de sorte que l'on constate au niveau du gicleur 5 un écoulement non pulvérisé de produit qui peut durer jusqu'à vingt secondes après la fermeture de la valve 25. Cet écoulement gênant est éliminé par la disposition précitée des conduites 33 et 34 du poussoir 6 et non pas par le fait que la valve 25 est devenue étanche. L'entrée de la conduite perpendiculaire 34 étant placée dans le joint 28, ce dernier l'obture et ne permet plus au produit 18, s'écoulant encore dans le siège 27, de pénétrer dans la conduite perpendiculaire 34. La conduite 33 est, comme déjà décrit, obturée par le joint 28.

Cette conception est indispensable surtout dans les cas où le régulateur selon l'invention est utilisé pour pulvériser des produits 18, dont une quantité excessive à la sortie du gicleur 5, en séchant, pourrait l'obstruer.

La fig. 2 montre ladite deuxième forme d'exécution du régulateur selon l'invention en position de repos, le ressort 3 ayant poussé le piston différentiel 2 dans sa position de départ, tandis que la fig. 3 illustre la position du piston différentiel 2 durant l'utilisation, lorsque la valve 25, non représentée, est ouverte et le produit 18 s'écoule sous la pression la plus élevée qui peut régner dans le récipient, également non représenté.

Dans cette deuxième variante préférée de l'objet de l'invention, la régulation se déroule ainsi qu'expliquée à l'aide de la fig. 4, de la façon suivante: dès l'ouverture de la valve 25 le produit 18 pénètre d'une part dans la chambre 17 du piston différentiel 2 et s'écoule d'autre part le long de ce dernier dans le canal d'évacuation 8a. Sous la pression du produit 18 le piston différentiel 2 est poussé en direction du gicleur 5 à l'envers de la force du ressort 3 qui est comprimé. La face frontale de la section de petit diamètre 12 du piston différentiel 2 est fermement pressée contre le centre d'un noyau 4 qui fait partie du gicleur 5 et est logé de son côté amont, de manière à ce qu'elle pénètre dans une chambre 23, dont elle diminue le volume. Des protubérences 22 du noyau 4 et un bord circulaire 19 du gicleur 5 sont en contact ferme avec la cage 1, de sorte que le produit 18 sous pression ne peut se déplacer vers le gicleur 5 qu'à travers de rainures-conduites 24 du noyau 4. Comme celles-ci sont perpendiculaires au canal d'évacuation 8a, on provoque à la sortie des rainures-conduites 24 des turbulences obstructrices. Du fait que les rainures-conduites 24 sont tangentielles par rapport à la chambre 23, le flux du produit 18, bien que turbulent, est soumis à un écoulement rotatif, perpétué par le bord circulaire 19 qui transforme le flux turbulent en flux laminaire qui alimente finalement le gicleur 5 par des canaux 21. Du fait que les turbulences sont transformées en flux laminaire, elles ne constituent plus qu'une force de freinage qui est d'autant plus forte que la pression du produit élevée, mais sans pouvoir atteindre une force de blocage du flux.

La freinage, imprimé au flux du produit 18 par les turbulences obstructrices est, dans cette exécution du régulateur, en fait une partie essentielle du début de la régulation du débit par unité de temps. En effet, le ressort 3 ne doit pas déplacer dès le début de l'évacuation du produit 18 le piston différentiel 2, mais seulement, lorsque la poussée du produit 18 diminue à un point où la section de passage pour le produit 18 doit être agrandie, afin qu'une quantité inchangée de produit 18 peut atteindre le gicleur 4 par unité de temps.

Les essais pratiques ont montré que normalement au moment de l'ouverture de la valve 25 le produit 18 sortant du gicleur 5 n'est pas encore pulvérisé, mais est expulsé sous forme de quelques gouttes de grande dimension. Ceci s'explique par le fait que le produit 18 n'est pas encore expulsé avec l'intégralité de la pression disponible, parce que la valve 25 ne s'ouvre pas instantanément.

Pour éliminer ce phénomène, la tige 32 du poussoir 6 doit être munie d'un grand diamètre 32a, avec lequel elle s'appuie sur le joint 28, la conduite perpendiculaire 34 se trouvant immédiatement en dessous du diamètre 32a et n'ayant pas une section ronde, mais rectangulaire. De ce fait, lorsqu'on déplace le poussoir 6 vers le bas pour ouvrir la valve 25, elle reste plus longtemps obturée par le joint 28 qu'une conduite ronde qui, pour une section de dimension identique doit avoir un diamètre tel, qu'une partie de son entrée se trouve déjà dégagée du joint 28, avant que la valve 25 est suffisamment ouverte pour libérer toute la pression, sous laquelle se trouve le produit 18. Par contre, si la conduite perpendiculaire 34 est de section rectangulaire, elle exige d'une part un chemin de déplacement du poussoir 6 plus grand pour que son entrée soit dégagée du joint 28 et d'autre part, au lieu de présenter comme entrée une petite partie de sa section, elle présente quasiment instantanément, mais plus tard, la totalité de sa section d'entrée au produit 18 qui de ce fait se trouve expulsé avec toute la pression disponible, car la valve 25 est ouverte complètement, avant que la conduite perpendiculaire 34 est ouverte.

Le régulateur selon l'invention tel que représenté en détail à la fig. 4 est constitué par la cage 1, le piston différentiel 2, le ressort 3 et le noyau 4 qui peut être fait d'une pièce avec le gicleur 5 et peut être logé soit dans le poussoir 6, soit dans un cylindre de montage 7, illustré par la fig. 6. Le canal d'évacuation est formé par des conduites 8, 9, 10 et 11. Afin de permettre au produit 18 de traverser les différentes conduites qui forment le canal d'évacuation 8a même si le piston différentiel 2 comprime le ressort 3 à bloc, le piston différentiel 2 est muni de rainures 16 et 16a. La force du ressort 3 est de préférence choisie de sorte que si le produit 18 est soumis à une pression initiale de 5 bar, le ressort soit comprimé à bloc pour permettre au piston différentiel 2 de s'appuyer fermement contre le noyau 4. Ce dernier est de préférence inséré dans le gicleur 5, de sorte qu'il forme avec le bord 19 de celui-ci un enfoncement 19a, duquel partent des canaux d'alimentation 21 du gicleur 5. La face amont du noyau 4 porte les protubérences 22 et sont centre présente la chambre 23, de laquelle partent les rainures-conduites 24, dont chacune forme tangente avec la circonférence de la chambre 23. La face amont des protubérences 22 et le bord circulaire 19 du gicleur 5 sont en contact ferme avec la cage 1, de sorte que les rainures-conduites 24 deviennent rééllement des conduites qui relient la chambre 23 à l'enfoncement 19a qui devient ainsi une conduite annulaire à partir de laquelle le produit 18 s'introduit dans les canaux d'alimentation 21 du gicleur 5.

La régulation du débit à l'aide du régulateur selon l'invention est illustrée par la fig. 7, dont la ligne 45 représente le débit de produit 18 par unité de temps, lorsqu'on utilise un gicleur du commerce, tandis que la ligne 36 montre le débit par unité de temps, obtenu lorsqu'on utilise un gicleur selon le brevet américain précité no 4,260,110 seul. La ligne 37 illustre le débit par unité de temps obtenu par l'utilisation du régulateur selon l'invention en commun avec le gicleur précité.

## Revendications

1. Régulateur de poussée, composé d'un piston différentiel (2) qui s'appuie sur un ressort de compression (3), logés à l'intérieur d'un canal d'évacuation (8a) d'un produit (18) qui se trouve sous pression à l'intérieur d'un récipient, d'un piston différentiel (2) ayant une dimension telle par rapport à celle du canal d'évacuation (8a) qu'une section minimale de passage subsiste pour l'évacuation du produit (18) à tout moment de l'expulsion, le piston différentiel (2) présentant aux extrémités (12; 14) des surfaces de dimensions différentes, la surface la plus grande (14) étant opposée au flux du produit (18), le ressort (3) étant taré de sorte que sous l'action de la pression du récipient d'une valeur prédéterminée il est comprimé afin que le piston différentiel (2) prenne une première position de fin de course, par laquelle il réduit la section de passage du canal d'évacuation (8a) à une section minimale et que proportionnellement à la chute de pression, suite à l'évacuation de produit (18) du récipient, le ressort (3) se détende et déplace le piston (2) afin qu'il en résulte un agrandissement progressif de la section de passage du canal d'évacuation (8a) jusqu'à ce que le piston (2) atteint une deuxième position de fin de course dès qu'une pression minimale prédéterminée s'installe dans le récipient, la forme du piston (2) par rapport à celle du canal d'évacuation (8a) étant choisie de sorte que par son déplacement il assure que le produit résultant de la multiplication de la pression du récipient par la section de passage restante, demeure au moins approximativement constante, caractérisé en ce que le canal d'évacuation (8a) débouche dans une chambre (23) de laquelle partent des canaux (24) qui forment chacun une tangente avec la circonférence de la chambre (23) et qui débouchent dans un canal circulaire (19a) duquel partent des canaux d'alimentation (21) du gicleur (5), que les canaux tangentiels (24) de la chambre (23) sont perpendiculaires au canal d'évacuation (8a) et aux canaux d'alimentation (21) du gicleur (5), que la face frontale de l'extrémité aval (12) du piston (2) s'appuie, sous l'effet de la pression la plus élevée du récipient, fermement contre la face amont du noyau (4) que les sections de passage entre le piston (2) et la paroi intérieure du canal d'évacuation (8a) décroissent continuellement en direction aval qu'un ressort (3) est prévu, dont la force est choisie de sorte, qu'une pression prédéterminée, agissant sur une surface de produit (18) le comprime de sorte, qu'il permet au piston différentiel (2) de s'appuyer fermement contre la face amont du noyau (4).

2. Régulateur selon la revendication 1, caractérisé par le fait, que l'ensemble se trouve placé hors d'un récipient, mais à l'intérieur d'un élément de diffusion (6, 7) d'une valve (25).

3. Régulateur selon les revendications 1 et 2, caractérisé par le fait que l'ensemble du dispositif se trouve placé en amont et dans l'axe du gicleur (5).

4. Régulateur selon la revendication 1, ayant un poussoir, dont la tige (32), s'insérant dans une valve (25), comprend une conduite verticale (33), dans laquelle débouche une conduite horizontale (34), caractérisé par le fait que le poussoir (6) présente une tige (32), ayant sur une partie un diamètre extérieur (32a) d'une dimension telle et d'une longueur telle, qu'il s'appuie sur le joint (28) de la valve (25), que dans la conduite verticale (33) débouche une conduite horizontale (34) qui présente une section rectangulaire et que la paroi supérieure de la conduite horizontale (34) s'appuie sur l'extrémité amont du grand diamètre extérieur (32a) de la tige (32).

5. Régulateur selon la revendication 1, caractérisé par le fait que la section la plus grande du petit diamètre (12) du piston (2) représente au moins 94% de celle de la conduite la plus petite (8) du canal d'évacuation (8a).

6. Régulateur selon la revendication 1, caractérisé par le fait que la section la plus grande du diamètre moyen (13) du piston (2) représente au moins 95% de celle de la première conduite intermédiaire (9) du canal d'évacuation (8a).

7. Régulateur selon la revendication 1, caractérisé par le fait que la section la plus grande du grand diamètre (14) du piston (2) représente au moins 97% de celle de la seconde conduite intermédiaire (10) du canal d'évacuation (8a).

8. Régulateur selon la revendication 1, caractérisé par le fait que la section la plus grande du grand diamètre (14) du piston (2) représente au moins 90% de celle de la grande conduite (11) du canal d'évacuation (8a).

9. Régulateur selon la revendication 1, caractérisé par le fait que la longueur du grand diamètre (14) du piston (2) est au moins identique à celle de la grande conduite (11) du canal d'évacuation (8a).

10. Régulateur selon la revendication 1, caractérisé par le fait que la longueur du grand diamètre (14) du piston (2) est au moins 25% plus grande que celle de la grande conduite (11).

11. Régulateur selon la revendication 1, caractérisé par le fait que le volume du piston (2) qui est inséré dans la chambre (23) du noyau (4) représente au plus 16% de celui de la chambre (23).

12. Régulateur selon la revendication 1, caractérisé par le fait que la section du canal circulaire (19a) représente 50% du total des sections des canaux tangentiels (24).

13. Régulateur selon la revendication 1, caractérisé par le fait qu'entre la face aval du diamètre moyen (12) du piston (2) et l'entrée de la conduite (8) du canal d'évacuation (8a) est maintenu un espace annulaire lorsque le piston (2) s'appuie contre le noyau (4) du gicleur (5), espace dont le volume représente 0,05% du volume de la conduite mi-moyenne (9) moins le volume du diamètre moyen (13) du piston (2), logé dans cette conduite (9).

14. Régulateur selon la revendication 1, caractérisé par le fait que l'ensemble du dispositif avec un gicleur (5) sont logés à l'intérieur d'un cylindre de montage, dont la face amont est muni d'une alésage d'un diamètre plus petit que le grand diamètre (14) du piston (2).

15. Régulateur selon la revendication 1, caractérisé par le fait que le canal d'évacuation (8a) présente trois sections de diamètres différents, ayant respectivement un grand diamètre (39) en amont, un diamètre moyen (40) au milieu et un petit diamètre (50) en aval, que le côté amont du piston (2) présente un diamètre (14) plus grand que son côté aval (12), que la distance (A) entre l'extrémité aval (12) du piston (2) et le bord inférieur (61) du canal (60) d'alimentation du gicleur (5) est au moins 150% plus grande que le petit diamètre (50) de la cage (1), que l'extrémité aval (12) du piston (2) présente une forme aérodynamique du réduction de turbulences et que le ressort (3) est au moins aussi long que la partie de la cage (1) ayant le diamètre moyen (40).

16. Régulateur selon la revendication 15, caractérisé par le fait que l'épaulement (15) du piston différentiel (2), sur lequel s'appuie le ressort (3), sert de butée de limitation de course du piston (3) lorsque celui-ci est poussé en direction avale par la pression la plus élevée qui agit sur le produit (18).

17. Régulateur selon la revendication 15, caractérisé par le fait que la longueur du ressort (3) est plus grande que celle de la partie de la cage (1) ayant le diamètre moyen (40).

18. Régulateur selon la revendication 15, caractérisé par le fait que la face amont du piston (2) présente une chambre (17).

19. Régulateur selon la revendication 15, caractérisé par le fait que la longueur de la section de la cage (1) ayant le plus grand diamètre (39) est la même que la longueur que parcourt le piston (2) sous l'effet de la pression la plus élevée qui agit sur le produit (18).

20. Régulateur selon la revendication 15, caractérisé par le fait que la paroi (41) du canal (60) qui se trouve en face de l'entrée du canal d'alimentation du gicleur (5) présente une courbure.

21. Régulateur selon la revendication 1, caractérisé par le fait que le ressort (3) est un ressort différentiel.

22. Régulateur selon la revendication 1, caractérisé par le fait que la face aval de la portée (15) du piston (2) sur laquelle s'appuie le ressort (3) est munie de multiples rainures (16; 16a) qui se prolongent parallèlement à l'axe du piston (2) le long de sa partie (15), entourée par le ressort (3).

23. Régulateur selon la revendication 1, caractérisé par le fait qu'à part le ressort (3) il est constitué en matière plastique moulée.

24. Régulateur selon la revendication 1, caractérisé par le fait que le ressort (3) le plus fort est comprimé sur une distance prédéterminée par une pression de maximum 10.83 bar à une température ambiante de 20 °C.

25. Régulateur selon la revendication 1, caractérisé par le fait que la section de passage entre la conduite avale (8) et le petit diamètre (12) du piston (2) est de 2,0 à 0,12 _{MM}² pour le réglage du débit de produits d'une viscosité supérieure à 10 centipoises et de 0,12 à 0,06 mm² pour le réglage du débit de produits d'une viscosité inférieure à 10 centipoises lorsque le piston (2) est entièrement logé dans la conduite avale (8).

26. Régulateur selon la revendication 1, caractérisé par le fait que la section de grand diamètre (14) du piston (2) est poussé par la force du ressort (3) en direction de la valve (25) lorsque celle-ci est fermée.

27. Régulateur selon la revendication 1, caractérisé par le fait qu'il est logé à l'intérieur d'un poussoir (6) d'une valve (25) lorsque le dispositif est utilisé avec un récipient aérosol ou un flacon aérosol.

## Patentansprüche

1. Schubregler bestehend aus einem Differentialkolben (2), der sich auf eine Druckfeder (3) abstützt, die sich in einem Auslasskanal (8a) für ein Produkt (18) befindet, das im Innern eines unter Druck stehenden Behälters ist, und einem Differentialkolben (2), dessen Abmessungen bezüglich jenen des Auslasskanals (8a) derart sind, dass während der Ausgabe des Produktes jederzeit ein minimaler Durchgang für das Produkt (18) verbleibt, wobei der Differentialkolben (2) an den Enden (12, 14) Oberflächen mit unterschiedlichen Abmessungen aufweist, wobei die grössere Oberfläche (14) gegen den Strom des Produktes (18) gerichtet ist und die Feder (3) so tariert ist, dass sie unter einem vorbestimmten Druck im Behälter derart zusammengepresst wird, dass der Differentialkolben (2) eine erste Endposition einnimmt, in der er den Durchgang des Auslasskanals (8a) auf einen minimalen Querschnitt reduziert, und dass sich die Feder (3) proportional zum durch das Einweichen des Produktes (18) aus dem Behälter bedingten Druckabfall entspannt und den Kolben (2) verschiebt, derart, dass eine progressive Vergrösserung des Querschnittes des Durchgangs des Auslasskanals (8a) erfolgt, bis der Kolben (2) eine zweite Endposition einnimmt, sobald sich im Behälter ein im voraus bestimmter minimaler Druck eingestellt hat, wobei die Form des Kolbens (2) bezüglich der des Auslasskanals (8a) so gewählt ist, dass durch seine Verschiebung gewährleistet ist, dass das aus der Multiplikation des Drucks im Behälter mit dem verbleibenden Querschnitt des Durchgangs resultierende Produkt wenigstens annähernd konstant bleibt, dadurch gekennzeichnet, dass der Auslasskanal (8a) in eine Kammer (23) einmündet, von den Kanäle (24) wegführen, von denen jeder zur Peripherie der Kammer (23) eine Tangente bildet und die ihrerseits in einen Ringkanal (19a) einmünden, von dem Speisekanäle (21) für die Spritzdüse (5) abgehen, wobei die tangentialen Kanäle (24) der Kammer (23) senkrecht zum Auslasskanal (8a) und den Speisekanälen (21) für die Spritzdüse (5) stehen, dass die Fläche des niederdruckseitigen Endes (12) des Kolbens (2) als Folge des Höchstdrucks im Behälter fest gegen die hochdruckseitige Seite des Kerns (4) gepresst wird, dass der Querschnitt der Durchgänge zwischen dem Kolben (2) und der Innenwand des Auslasskanals (8a) niederdruckseitig konstant abnimmt, und dass eine Feder (3) vorgesehen ist, deren Kraft so gewählt ist, dass ein im voraus bestimmter, auf die Oberfläche des Produktes (18) einwirkender Druck sie so zusammenpresst, dass der Differentialkolben (2) dadurch fest gegen die hochdruckseitige Seite des Kerns (4) gedrückt wird.

2. Regulator gemäss Anspruch 1, dadurch gekennzeichnet, dass er sich ausserhalb eines Behälters, aber im Innern eines Diffusionselementes (6, 7) eines Ventils (25) befindet.

3. Regulator gemäss den Ansprüchen 1 und 2, dadurch gekennzeichnet, dass er sich hochdruckseitig und in der Achse der Spritzdüse (5) befindet.

4. Regulator gemäss Anspruch 1, der mit einer Betätigungsvorrichtung versehen ist, deren Stift (32) in einem Ventil (25) liegt und eine vertikale Leitung (33) aufweist, in die eine horizontale Leitung (34) einmündet, dadurch gekennzeichnet, dass die Betätigungsvorrichtung (6) einen Stift (32) aufweist, der auf einem Teil einen Aussendurchmesser (32a) und eine Länge solcher Dimensionen hat, dass er sich auf die Dichtung (28) des Ventils (25) abstützt, und dass die vertikale Leitung (33) in die horizontale Leitung (34) mit rechtwinkligem Querschnitt einmündet, und dass die obere Wand der horizontalen Leitung (34) sich auf das hochdruckseitige Ende des grossen Aussendurchmessers (32a) des Stiftes (32) abstützt.

5. Regulator gemäss Anspruch 1, dadurch gekennzeichnet, dass der grösste Querschnitt des kleinen Durchmessers (12) des Kolbens (2) mindestens 94% desjenigen der kleinsten Leitung (8) des Auslasskanals (8a) ausmacht.

6. Regulator gemäss Anspruch 1, dadurch gekennzeichnet, dass der grösste Querschnitt des mittleren Durchmessers (13) des Kolbens (2) mindestens 95% desjenigen der ersten Zwischenleitung (9) des Auslasskanals (8a) ausmacht.

7. Regulator gemäss Anspruch 1, dadurch gekennzeichnet, dass der grösste Querschnitt des grossen Durchmessers (14) des Kolbens (2) mindestens 97% desjenigen der zweiten Zwischenleitung (10) des Auslasskanals (8a) ausmacht.

8. Regulator gemäss Anspruch 1, dadurch gekennzeichnet, dass der grösste Querschnitt des grossen Durchmessers (14) des Kolbens (2) mindestens 90% desjenigen der grossen Leitung (11) des Auslasskanals (8a) ausmacht.

9. Regulator gemäss Anspruch 1, dadurch gekennzeichnet, dass die Länge des grossen Durchmessers (14) des Kolbens (2) mindestens identisch mit derjenigen der grossen Leitung (11) des Auslasskanals (8a) ist.

10. Regulator gemäss Anspruch 1, dadurch gekennzeichnet, dass die Länge des grossen Durchmessers (14) des Kolbens (2) mindestens um 25% grösser ist als diejenige der grossen Leitung (11).

11. Regulator gemäss Anspruch 1, dadurch gekennzeichnet, dass das Volumen des Teiles des Kolbens (2), der in die Kammer (23) des Kerns (4) hineinragt, höchstens 16% desjenigen der Kammer (23) ausmacht.

12. Regulator gemäss Anspruch 1, dadurch gekennzeichnet, dass der Querschnitt des Ringkanals (19a) 50% aller Querschnitte der tangentialen Kanäle (24) ausmacht.

13. Regulator gemäss Anspruch 1, dadurch gekennzeichnet, dass zwischen dem niederdruckseitigen Ende des mittleren Durchmessers (12) des Kolbens (2) und der Einmündung der Leitung (8) des Auslasskanals (8a) selbst dann ein ringförmiger Freiraum erhalten bleibt, wenn sich der Kolben (2) gegen den Kern (4) der Spritzdüse (5) abstützt, wobei das Volumen dieses Freiraums 0,05% desjenigen der Zwischenleitung (9) weniger dem Volumen des in diese Leitung (9) eingebetteten mittleren Durchmessers (13) des Kolbens (2) ausmacht.

14. Regulator gemäss Anspruch 1, dadurch gekennzeichnet, dass er zusammen mit einer Spritzdüse (5) im Innern eines Montagezylinders liegt, dessen hochdruckseitiges Ende mit einer Bohrung versehen ist, deren Durchmesser kleiner ist als der grosse Durchmesser (14) des Kolbens (2).

15. Regulator gemäss Anspruch 1, dadurch gekennzeichnet, dass das Gehäuse (1) drei Querschnitte mit unterschiedlichen Durchmessern aufweist hochdruckseitig einen grossen Durchmesser (39), einen mittleren Durchmesser (40) in der Mitte und niederdruckseitig einen kleinen Durchmesser (50), und dass das hochdruckseitige Ende des Kolbens (2) einen grösseren Durchmesser (14) aufweist als das niederdruckseitige Ende (12), wobei die Distanz (A) zwischen dem niederdruckseitigen Ende (12) des Kolbens (2) und dem unteren Rand (61) des Zuführkanals (60) zu der Spritzdüse (5) mindestens um 150% grösser ist als der kleine Durchmesser (50) des Gehäuses (1), und dass das niederdruckseitige Ende (12) des Kolbens (2) eine aerodynamische Form zur Reduktion von Turbulenzen aufweist, und dass die Feder (3) mindestens so lang ist wie der Teil des Gehäuses (1) mit dem mittleren Durchmesser (40).

16. Regulator gemäss Anspruch 15, dadurch gekennzeichnet, dass die Schulter (15) des Differentialkolbens (2), auf die sich die Feder (3) abstützt, als Begrenzung des Weges des Kolbens (2) dient, wenn dieser unter dem höchsten auf das Produkt (18) wirkenden Druck in niederdruckseitiger Richtung gestossen wird.

17. Regulator gemäss Anspruch 15, dadurch gekennzeichnet, dass die Länge der Feder (3) grösser ist als die des Teils des Gehäuses (1) mit dem mittleren Durchmesser (40).

18. Regulator gemäss Anspruch 15, dadurch gekennzeichnet, dass das hochdruckseitige Ende des Kolbens (2) eine Kammer (17) aufweist.

19. Regulator gemäss Anspruch 15, dadurch gekennzeichnet, dass die Länge des Teiles des Gehäuses (1) mit dem grössten Durchmesser (39) gleich ist wie der Weg, den der Kolben (2) unter dem höchsten auf das Produkt (18) einwirkenden Druck zurücklegt. _ ,_ _

20. Regulator gemäss Anspruch 15, dadurch gekennzeichnet, dass die Wand (41) des Kanals (60), der sich gegenüber der Einmündung des Speisekanals (21) für die Spritzdüse (5) befindet, eine Krümmung aufweist.

21. Regulator gemäss Anspruch 1, dadurch gekennzeichnet, dass die Feder (3) eine Differentialfeder ist.

22. Regulator gemäss Anspruch 1, dadurch gekennzeichnet, dass die niederdruckseitige Fläche der Schulter (15) des Kolbens (2), auf die sich die Feder (3) abstützt, mit Nuten (16, 16a) versehen ist, die sich parallel zur Achse des Kolbens (2) entlang des von der Feder (3) umgebenen Teils erstrecken.

23. Regulator gemäss Anspruch 1, dadurch gekennzeichnet, dass er mit Ausnahme der Feder (3) aus gegossenem Kunststoff besteht.

24. Regulator gemäss Anspruch 1, dadurch gekennzeichnet, dass die stärkste Feder (3) durch einen maximalen Druck von 10.83 bar bei einer Raumtemperatur von 20 °C um eine festgelegte Distanz zusammengedrückt wird.

25. Regulator gemäss Anspruch 1, dadurch gekennzeichnet, dass, wenn der Kolben (2) vollständig in die niederdruckseitige Leitung (8) eingebettet ist, der Querschnitt des Durchgangs zwischen der niederdruckseitigen Leitung (8) und dem kleinen Durchmesser (12) des Kolbens (2) für die Reglierung der Ausgabe eines Produktes einer Viskosität von mehr als 10 Centipoises 2,0 bis 0,12 mm² und für die Reglierung der Ausgabe eines Produktes einer Viskosität unter 10 Centipoises 0,12 bis 0,06 mm² beträgt.

26. Regulator gemäss Anspruch 1, dadurch gekennzeichnet, dass der Teil des grossen Durchmessers (14) des Kolbens (3) durch die Kraft der Feder (3) in Richtung Ventil (25) gedrückt wird, wenn dieses geschlossen ist.

27. Regulator gemäss Anspruch 1, dadurch gekennzeichnet, dass er im Innern einer Betätigungsvorrichtung (6) eines Ventils (25) liegt, wenn er in einer Aerosoldose oder -flasche verwendet wird.

## Claims

1. Thrust regulator consisting of a differential piston (2) that is supported by a compression spring (3) which is lodged in a discharge channel (8a) for the product (18) that is inside of a container under gas pressure, and a differential piston (2), whose dimension are such with respect to those of the discharge channel (8a), that during the discharge of the product there exists at any time a minimum passage for the product (18), the differential piston (2) having extremities (12, 14) with different dimensions, whereby the larger surface (14) is directed towards the product flow (18), the spring (3) being tared so that under a predetermined pressure in the container it is compressed in order to put the differential piston (2) into a first end position that reduces the cross section of the discharge channel (8a) to a minimum opening, and the spring (3) is released proportionally to the decrease of pressure due to the ejection of product (18) from the container and displaces the piston (2) in order to obtain a progressive enlargement of the open cross section of the discharge channel (8a) until the piston (2) reaches a second end position, as soon as a predetermined minimum pressure has been attained in the container, whereby the shape of the piston (2) with respect to the shape of the discharge channel (8a) is such that with its displacement the piston guarantees that the product resulting from the multiplication of the pressure in the container by the remaining cross section can be maintained at least approximately constant, characterized in that the discharge channel (8a) leads into a chamber (23) from where channels (24) run off that form a tangent with the periphery of the chamber (23) and run into a circular channel (19a) from which feeding channels (21) of the spray nozzle (5) run off, the tangent channels (24) of the chamber (23) extending vertically to the discharge channel (8a) and the feeding channels (21) of th spray nozzle (5), whereby the front side of the low-pressure end (12) of the piston (2) firmly pushes against the high-pressure side of the nucleus (4) as a result of the highest pressure in the container, the cross sections between the piston (2) and the inner wall of the discharge channel (8a) are constantly being reduced in low-pressure direction, and there is a spring (3), whose strength is chosen in such a way that a predetermined pressure acting upon the surface of the product (18) compresses it such that the differential piston (2) is firmly pushed against the high-pressure side of the nucleus (4).

2. Regulator according to claim 1, characterized by the fact that the whole device is situated outside a container but inside a diffusion element (6, 7) of a valve (25).

3. Regulator according to claims 1 and 2, characterized by the fact that the whole device is situated in high-pressure direction and in the axis of the spray nozzle (5).

4. Regulator according to claim 1, provided with a thrustor, whose riser tube (32) is lodged in a valve (25) and contains a vertical duct (33), into which leads a horizontal duct (34), characterized by the fact that the thrustor (6) includes of a riser tube (32), which on one part of its exterior diameter (32a) has such a dimension and length that it is supported by the joint (28) of the valve (25), whereby the horizontal duct (34), which has a rectangular section, leads into a vertical duct (33) and the upper wall of the horizontal duct (34) being supported by the high-pressure end of the large exterior diameter (32a) of the riser tube (32).

5. Regulator according to claim 1, characterized by the fact that the largest section of the small diameter (12) of the piston (2) amounts to at least 94% of that of the smallest duct (8) of the discharge channel (8a).

6. Regulator according to claim 1, characterized by the fact that the largest section of the mean diameter (13) of the piston (2) amounts to at least 95% of that of the first intermediate duct (9) of the discharge channel (8a).

7. Regulator according to claim 1, characterized by the fact that the largest section of the large diameter (14) of the piston (2) amounts to at least 97% of that of the second intermediate duct (10) of the discharge channel (8a).

8. Regulator according to claim 1, characterized by the fact that the largest section of the large diameter (14) of the piston (2) amounts to at least 90% of that of the large duct (11) of the discharge channel (8a).

9. Regulator according to claim 1, characterized by the fact that the length of the large diameter (14) of the piston (2) is at least identical with that of the large duct (11) of the discharge channel (8a).

10. Regulator according to claim 1, characterized by the fact that the length of the large diameter (14) of the piston (2) surmounts the one of the large duct (11) by at least 25%.

11. Regulator according to claim 1, characterized by the fact that the volume of the piston (2), which is situated in the chamber (23) of the nucleus (4), at the maximum amounts to 16% of that of the chamber (23).

12. Regulator according to claim 1, characterized by the fact that the section of the circular channel (19a) amounts to 50% of the total of the sections of the tangent channels (24).

13. Regulator according to claim 1, characterized by the fact that between the low-pressure end of the mean diameter (12) of the piston (2) and the entrance of the duct (8) of the discharge channel (8a) there is a free space, when the piston (2) is pushed against the nucleus (4) of the spray nozzle (5), whereby the volume of the free space amounts to 0,05% of the one of the intermediate duct (9), minus the volume of the mean diameter (13) of the piston (2) that is situated in that duct (9).

14. Regulator according to claim 1, characterized by the fact that together with a spray nozzle (5) it is situated inside of a mounting cylinder, whose high-pressure end is provided with a bore, whose diameter is smaller than the large diameter (14) of the piston 2.

15. Regulator according to claim 1, characterized by the fact that the cage (1) disposes of three sections with different diameters, having respectively a large diameter (39) in high-pressure direction, a mean diameter (40) in the middle and a small diameter (50) in low-pressure direction, and the high-pressure end of the piston (2) having a larger diameter (14) than the one of the low-pressure end (12) whereby the distance (A) between the low-pressure end (12) of the piston (2) and the lower edge (61) of the feeding channel (60) of the spray nozzle (5) surmounts the small diameter (50) of the cage (1) by at least 150%, and the low-pressure end (12) of the piston (2) disposes of an aerodynamic shape to reduce the turbulence, and the length of the spring (3) corresponds at the minimum to the one of that part of the cage (1) with the mean diameter (40).

16. Regulator according to claim 15, characterized by the fact that the shoulder piece (15) of the differential piston (2), which supports the spring (3), serves as stopper to limit the course of the piston (3), when the latter is pushed in low-pressure direction because of the highest pressure that acts on the product (18).

17. Regulator according to claim 15, characterized by the fact that the length of the spring (3) is bigger than the one of that part of the cage (1) with the mean diameter (40).

18. Regulator according to claim 15, characterized by the fact that the high-pressure side of the piston (2) is provided with a chamber (171.

19. Regulator according to claim 15, characterized by the fact that the length of that section of the cage (1) with the largest diameter (39) is the same as the course the piston (2) covers under the highest pressure that acts on the product (18).

20. Regulator according to claim 15, characterized by the fact that the wall (41) of the channel (60), being situated opposite the entrance of the feeding channel of the spray nozzle (5), is bent.

21. Regulator according to claim 1, characterized by the fact that the spring (3) is a differential spring.

22. Regulator according to claim 1, characterized by the fact that the low-pressure side of the bearing surface (15) of the piston (2), which supports the spring (3), disposes of various grooves (16, 16a) that run parallel alongside (15) the piston's (2) axis and are surrounded with the spring (3).

23. Regulator according to claim 1, characterized by the fact that beside the spring (3) the whole device is made of cast plastics.

24. Regulator according to claim 1, characterized by the fact that the strongest spring (3) is compressed of a predetermined distance by a maximum pressure of 10.83 bar at an ambient temperature of 20 °C.

25. Regulator according to claim 1, characterized by the fact that the passage section between the low-pressure duct (8) and the small diameter (12) of the piston (3) amounts to 2,0 to 0,12 mm² to regulate the flow of a product having a viscosity of more than 10 centipoise and to 0,12 to 0,06 mm² to regulate the flow of a product having a viscosity below 10 centipoise, as the piston (2) is completely lodged in the low-pressure duct (8).

26. Regulator according to claim 1, characterized by the fact that the section of the large diameter (14) of the piston (2) is pushed by the force of the spring (3) in the direction of the valve (25), when the latter is closed.

27. Regulator according to claim 1, characterized by the fact that it is situated inside of a thrustor (6) of a valve (25), if the device is used with an aerosol can or bottle.
